# EUROPÄISCHE PATENTSCHRIFT

(11) **EP 1 480 885 B1**
(45) Veröffentlichungstag und Bekanntmachung des Hinweises auf die Patenterteilung: **12.07.2006**
(21) Anmeldenummer: 03714728.7
(22) Anmeldetag: 05.02.2003
(51) Int. Cl.: B65C 1/02, B65C 9/18, B65C 9/36, B65C 9/42, B65H 35/00

(54) **APPLIZIERVORRICHTUNG FÜR UNTERSCHIEDLICH LANGE ETIKETTEN**
APPLICATION DEVICE FOR LABELS THAT VARY IN LENGTH
DISPOSITIF D'APPLICATION POUR ETIQUETTES DE DIFFERENTES LONGUEURS

(30) Priorität: 18.02.2002 DE 10206705
(43) Veröffentlichungstag der Anmeldung: 01.12.2004
(73) Patentinhaber: AVERY DENNISON CORPORATION, Pasadena, California 91103 (US)
(72) Erfinder: LENKL, Johannes, 85356 Freising (DE)
(74) Vertreter: Fritsche, Rainer
(86) Internationale Anmeldenummer: PCT/EP2003/001134
(87) Internationale Veröffentlichungsnummer: WO 2003/068606

(56) Entgegenhaltungen:
- EP-A- 0 006 179
- EP-A- 0 414 056
- DE-A- 4 434 744
- US-A- 5 888 343

## Beschreibung

Die Erfindung betrifft eine Appliziervorrichtung zum Aufbringen von Flachmaterialsegmenten insbesondere Etiketten, gemäß dem Oberbegriff des Anspruchs 1 sowie ein Verfahren zum Aufbringen derartiger Flachmaterialsegmente auf ein Produkt gemäß dem Oberbegriff des Anspruchs 11.

Für die in der Praxis bisher gewöhnlich verwendeten Selbstklebeetikeften wird üblicherweise zunächst eine Flachmaterialbahn hergestellt, deren eine Seite eine Klebeschicht aufweist und deren andere Seite mittels einer Druckeinheit bedruckbar ist. Um zu verhindern, dass die selbstklebende Flachmaterialbahn in der Druckeinheit zum Bedrucken der Etiketten an Förderwalzen, Druckwalzen und ähnlichem anhaftet, ist die selbstklebende Flachmaterialbahn an der Seite der Klebeschicht mit einer Trägermaterialbahn abgedeckt. Diese selbstklebende Flachmaterialbahn wird meist zu einer Rolle aufgewickelt, wodurch die Handhabung der selbstklebenden Flachmaterialbahn und deren Lagerung erleichtert wird.

Bisher werden durch Appliziervorrichtungen überwiegend vorgestanzte selbstklebende Etiketten aufgebracht, die daher vorherbestimmte Längen- und Breitenabmessungen besitzen. Dabei ist die maximale Breite eines Etiketts durch die Breite der Flachmaterialbahn vorbestimmt. Derartige vorgestanzte Etiketten können kontinuierlich ohne Anhalten des zu etikettierenden Produkts appliziert werden. Sollen aber Etiketten mit einer anderen Länge auf Produkte aufgebracht werden, so muss die Appliziervorrichtung bzw. Etikettiermaschine umgerüstet werden, wodurch sich die Stillstandszeit der Appliziervorrichtung und damit die Etikettierkosten pro Produkt erhöhen.

Bei den sogenannten Linerless-Etiketten weist die selbstklebende Flachmaterialbahn keine Trägermaterialbahn auf. Eine solche Flachmaterialbahn kann wie ein gewöhnliches Klebeband aufgerollt sein. Dies ermöglicht eine erhöhte Produktivität durch effizientere Rollen und damit geringere Rüstzeiten. Außerdem sind Linerless-Etiketten besonders umweltfreundlich, da kein Abfall von silikonhaltigem Trägermaterial entsteht. Weitere Vorteile sind verringerte Kosten bei Lagerhaltung, Transport und Abfallentsorgung durch bis zu 50% mehr Etikettenmaterial. Darüber hinaus sind Linerless-Etiketten nicht vorgestanzt, sondern werden kontinuierlich von einer Rotte abgezogen und auf die erforderliche Länge abgetrennt. Dabei können in vorteilhafter Weise aus der selben Flachmaterialbahn Etiketten unterschiedlicher Länge produziert werden.

Ebenso wie bei den Linertess-Etiketten ist es auch bei den Etiketten, die aus einer Flachmaterialbahn mit Trägermaterial gewonnen werden, bekannt, diese nicht vorzustanzen, sondern entsprechen der gewünschten Länge von der Flachmaterialbahn abzuschneiden.

Sollen beispielsweise in der industriellen Fertigung große Stückzahlen von Produkten mit einem hohen Durchsatz mit unterschiedlich langen Etiketten versehen werden, bietet sich die Verwendung einer selbstklebenden Flachmaterialbahn für die Etiketten, mit oder ohne Trägermaterialbahn, in einer nicht vorgestanzten Form an. Damit kann eine Appliziervorrichtung in der Anwendung äußerst flexibel Etiketten in den gewünschten Dimensionen herstellen und auf Produkte aufbringen.

Der dabei notwendige Trennvorgang zum Abtrennen eines Flachmaterialsegments von einer Flachmaterialbahn, mit oder ohne Trägermaterial zur Herstellung eines Etiketts hat einen wesentlichen Nachteil: bei jedem einzelnen Etikett muss jedes Mal der Vorschub der Flachmaterialbahn angehalten werden, um ein störungsfreies Abtrennen zu ermöglichen.. Dies bedeutet ein Anhalten bzw. zumindest ein Verzögem der zu etikettierenden Produkte an der Appliziervorrichtung. Die Folge ist ein geringerer Produktdurchsatz. Mithin weist ein solcher Stop-and-go-Betrieb einen höheren Materialverschleiß und Energiebedarf auf.

Aus der europäischen Patentanmeldung 0 414 056, die den nächstkommenden Stand der Technik bildet, von dem die vorliegende Erfindung ausgeht, ist eine Vorrichtung sowie ein Verfahren zum Etikettieren von Waren bzw. zum Applizieren von Etiketten entnehmbar. Die Vorrichtung weist eine Abtrenneinheit zum Abtrennen eines Etiketts von der Etikettenbahn sowie eine Appliziereinheit zum Applizieren des Etiketts auf einem Produkt auf. Weiterhin ist zwischen der Abtrenneinheit und der Appliziereinheit eine Einrichtung zum Aufbringen eines Klebers auf ein einzelnes, von der Abtrenneinheit abgetrenntes Etikett vorgesehen. Hierbei erfolgt die Abtrennung eines einzelnen Etiketts von der Etikettenbahn und der Auftrag des Klebers taktgesteuert.

Es ist Aufgabe der vorliegenden Erfindung, eine Vorrichtung sowie ein Verfahren zum Aufbringen bzw. Applizieren von Selbstklebeetiketten zu schaffen, wobei vor allem ohne Anhalten der zu etikettierenden Produkte die Etiketten kontinuierlich aufgebracht werden können. Weiter wird ein einfacher Aufbau der Appliziervorrichtung und eine damit verbundene leichte und störungsfreie Handhabung angestrebt. Zusätzlich ist ein Maximum an Flexibilität bzgl. der Länge der zu applizierenden Etiketten angestrebt.

Die vorstehende Aufgabe wird hinsichtlich der Appliziervorrichtung durch die Merkmale des Anspruchs 1 gelöst. Vorteilhafte Ausgestattungen dieser Lösungen finden sich in den Unteransprüchen 2 bis 10.

Die erfindungsgemäße Appliziervorrichtung weist zwischen einer Abtrenneinheit zum Abtrennen eines Flachmaterialsegments von der Flachmaterialbahn und einer Appliziereinheit zum Aufbringen eines solchen Flachmaterialsegments als ein Etikett auf ein Produkt einen Puffer bzw. eine Puffereinheit auf. Durch den Puffer bzw. die Puffereinheit wird in vorteilhafter Weise der Vorgang des Aufbringens der Etiketten auf die Produkte von dem eine endliche Zeitdauer beanspruchenden Abtrennvorgang entkoppelt. Die Taktrate der zu etikettierenden Produkte wird damit unabhängig von der Dauer des Abtrennvorgangs für ein Etikett.

Der Puffer bzw. die Puffereinheit der erfindungsgemäßen Appliziervorrichtung ist dabei so ausgebildet, dass sie eine aus der Flachmatenalbahn zwischen der Abtrenneinheit und der Appliziereinheit vor jedem Abtrennen ausgebildete veränderbare Schlaufe bildet. Die Länge dieser Schlaufe stellt den der Puffereinheit entnehmbaren Flachmaterialbahnabschnitt dar und weist wenigstens die Länge der Strecke auf, die von der Oberfläche eines zu etikettierenden Produkts während der Dauer des Abtrennvorganges des. Flachmaterialsegments an der Appliziereinheit zurücklegt wird.

Die Ausbildung der Schlaufe in der Puffereinheit wird durch Steuern der Vorschubgeschwindigkeit der Flachmaterialbahn derart erreicht, dass diese zu mindest zeitweilig zwischen zwei Abtrennvorgängen mit einer größeren Vorschubgeschwindigkeit läuft als die Geschwindigkeit der an der Appliziervorrichtung vorbeigeführten, zu etikettierenden Produkte beträgt.

Dazu weist die Puffereinheit eine gesteuert angetriebene Vorschubwalze und eine hierzu in Vorschubrichtung der Flachmaterialbahn beabstandete Andruckwalze auf. Die Vorschubwalze kann in der Ablöseeinheit angeordnet sein und dient zum Vorschieben des Flachmaterialsegments mit einer zu jedem.Zeitpunkt vorherbestimmten Geschwindigkeit. Die Andruckwalze ist zum Andrücken der Flachmaterialsegmente an der Oberfläche des Produktes an der Appliziereinheit vorgesehen. Sowohl die Vorschubwalze als auch die Andruckwalze sind parallel zu einander und zu der durch die Oberfläche des Produktes aufgespannten Ebene angeordnet. Damit wird ein gespendetes Etikett, in vorteilhafter Weise zu der zu etikettierenden Oberfläche ausgerichtet, von der Appliziervorrichtung abgegeben. Es ist auch möglich, an der Andruckwalze einen gesteuerten Antrieb vorzusehen.

Zur Steuerung der Vorschubgeschwindigkeit kann die Appliziervorrichtung eine Steuereinheit aufweisen, die unter anderem die Geschwindigkeit der angetriebenen Vorschubwalze der Puffereinheit wie vorstehend erläutert steuert, so dass zwischen zwei Abtrennvorgängen die Ausbildung der Schlaufe mit der .benötigten Länge aus der Flachmaterialbahn gewährleistet ist. Zur Erfassung der Vorschubgeschwindigkeiten der Flachmaterialbahn an der Ablöseeinheit kann ein Sensor an der Ablöseeinheit vorgesehen sein, der die erfasste Geschwindigkeit an die Steuereinheit übermittelt. Ebenso kann an der Appliziereinheit oder der Fördereinrichtung ein Sensor zum Erfassen der Geschwindigkeit der Produkte an der Appliziereinheit vorgesehen sein, der die Geschwindigkeit an die Steuereinheit übergibt.

Die Flachmaterialbahn kann sowohl aus einer Trägermatertatbahn bestehen, auf der eine selbstklebende Etikettenmaterialbahn aufgebracht ist, als auch eine trägermateriallose Etikettenbahn sein. In der Ausführung mit einer Trägermaterialbahn wird diese vor der Abtrenneinheit von der Flachmaterialbahn entfernt.

Die vorstehend erwähnte Aufgabe wird hinsichtlich des Verfahrens durch die Merkmale des Anspruchs 11 gelöst. Vorteilhafte Ausgestaltungen des erfindungsgemäßen Verfahrens finden sich in den Unteransprüchen 12 bis 16. Hinsichtlich des Verfahrens finden sich die gleichen Vorteile, wie sie vorstehend im Zusammenhang mit der Vorrichtung erläutert worden sind.

Weitere vorteilhafte Ausgestaltungen sowie ein Ausführungsbeispiel werden nachstehend anhand der beigefügten Zeichnungsfiguren erläutert. Die hierbei verwendeten Begriffe "links", "rechts", "unten" und "oben" beziehen sich auf die Zeichnungsfiguren mit normal lesbaren Figurenbezeichnungen. Weiterhin ist darauf hinzuweisen, dass in den einzelnen Zeichnungsfiguren baugleiche und/oder funktionsgleiche Bauteile durch gleiche Bezugszeichen giekennzeichnetsind. Es zeigen:
- Fig.1: eine schematische Seitenansicht einer erfindungsgemäßen Appliziervorrichtung; und
- Fig. 2: eine Detailansicht D aus der Fig. 1.

Die Fig. 1 und 2 zeigen eine mögliche Ausführungsform der erfindungsgemäßen Appliziervorrichtung 10 zur Umsetzung des erfindungsgemäßen Applizierverfahrens.

Dabei zeigt Fig. 1 eine schematische Seitenansicht auf eine Appliziervorrichtung 10, die dazu verwendet wird, um auf zumindest einem Teil der Oberfläche O von Produkten P, die von einer Fördereinrichtung F an der Appliziervorrichtung 10 in Fig. 1 von rechts nach links in einer horizontal verlaufenden Ebene vorbeigeführt werden, Etiketten E oder dergleichen aufzubringen. Das die nachstehend noch näher zu erläuternden Baugruppen der Vorrichtung 10 umgebende Gehäuse 11 ist in den Fig. 1 und 2 teilweise entfernt. Lediglich die sich im wesentlichen vertikal erstreckende, hintere Wand 11a und eine auf derselben angebrachten Trägerplatte 11b sind dargestellt.

In dem gezeigten Ausführungsbeispiel der erfindungsgemäßen Appliziervorrichtung 10 werden die Etiketten E aus einer Flachmaterialbahn 20, die aus einer selbstklebenden Etikettenbahn 22 und einer auf der klebenden Seite 22a angebrachten Trägermaterialbahn 24 besteht, hergestellt. Die Flachmaterialbahn 20 wird in Form einer Vorratsrolle RV in die Vorrichtung 10 durch Aufstecken der Rolle RV auf eine in der Fig. 1 rechts oben dargestellten, senkrecht von der hinteren Wand 11a abstehenden Achse A1 eingerüstet. Von der Vorratsrolle RV wird die Flachmaterialbahn 20 über horizontal ausgerichtete Umlenkrollen R1, R2, R3 einer nicht näher erläuterten Ablöseeinheit 30 zugeführt, in der die Etikettenbahn 22 an einer Spendekante von der Trägermaterialbahn 24 durch Abziehen abgelöst wird. Die "leere" Trägermaterialbahn 24 wird aus der Ablöseeinheit 30 zu einer in der Fig. 1 rechts abgebildeten Abfallrolle RA, die auf einer senkrecht von der hintern Wand 10a abstehenden Achse A2 steckt, geführt und von dieser aufgewickelt.

An die Ablöseeinheit 30 schließt sich in Förderrichtung der Flachmaterialbahn 22 eine nicht näher erläuterte Druckeinheit 40 an, in der Segmente der Etikettenbahn 22 mit der gewünschten Information bedruckt werden können. Dies kann beispielsweise mit einem bekannten ThermotransferDruckverfahren geschehen. Ein so bedrucktes Segment der Etikettenbahn 22 wird dann einer Abtrenneinheit 50 zugeführt.

Die Ablöseeinheit beinhaltet unter anderem eine gesteuert angetriebene Vorschubwalze 30a zum gesteuerten Vorschieben der Etikettenbahn 22 in Richtung der Abtrenneinheit 50 bzw. einer sich an die Abtrenneinheit 50 in Vorschubrichtung anschließenden Appliziereinheit 60. Die aus der Druckeinheit 40 zugeführte Etikettenbahn 22 wird von einer nicht näherdargestellten Führung erfasst und dann ohne Schlupf von der gesteuerten Vorschubwalze 30a, die von einer nicht dargestellten Steuereinheit gesteuert wird, über die Abtrenneinheit 50 der Appfiziereinheil 60 mit einer zu jedem Zeitpunkt definierten Vorschubgeschwindigkeit zugeführt.

Die Appliziereinheit 60 besteht im wesentlichen aus einer horizontal zu der von der zu etikettierenden Produktoberfläche O definierten Ebene ausgerichteten Andruckwalze 60a, die das Etikett E an der Oberfläche O des Produktes P andrückt. Die Aufhängung und Führung der Andruckwalze 60a sind nicht näher dargestellt. Es sei angemerkt, dass die freilaufende Andruckwalze 60a federnd, in Richtung der Oberfläche des Produktes P reversibel verrückbar angebracht sein kann, damit jederzeit eine ausreichende Andruckkraft über die Andruckwalze 60a zum faltenfreien Applizieren des Etiketts E ausgeübt werden kann. Die freilaufende Andruckwalze 60a kann zusätzlich mit einem Sensorelement derart versehen sein, dass eine Erfassung der Geschwindigkeit der zu etikettierenden Produkte P möglicht ist. Damit wären auch Störungen wie einem Fehlen der Produkte P erfassbar. Selbstverständlich kann eine derartige Sensorik auch unabhängig von der Andruckwalze 60a vorgesehen sein.

Fig. 2 zeigt das Detail D der Appliziervorrichtung 10 aus Fig. 1 in einem größeren Maßstab. Zu erkennen sind die sich an die Druckeinheit 40 anschließende Abtrenneinheit 50, die Appliziereinheit 60 und eine mögliche Ausführungsform einer dazwischen angeordneten Puffereinheit 70. Dabei besteht die Puffereinheit 70 aus der gesteuerten Vorschubwalze 30a und der Andruckwalze 60a, zwischen denen eine aus dem zu applizierenden Etikett E veränderliche Schlaufe 80 der Flachmaterialbahn 22 als Puffer ausgebildet werden kann. Die Puffereinheit 70 ermöglicht, den Appliziervorgang von dem Abtrennvorgang eines Etiketts E zu entkoppeln. Dies wird durch das gezielte Zusammenwirken der gesteuerten Vorschubwalze 30a und der Andruckwalze 60a der Puffereinheit 70 erreicht. Die notwendige Koordination zwischen der Vorschubgeschwindigkeit an der Vorschubwalze 30a und der Fördergeschwindigkeit des oder der Produkte(s) P wird von der bereits vorstehend erwähnten in der Appliziervorrichtung enthaltenen nicht dargestellten Steuereinheit gewährleistet.

Die Steuereinheit stellt eine geeignete zeitliche Steuerung der Vorschubgeschwindigkeit der Etikettenbahn 22 in der Abtrenneinheit 50 mittels der gesteuert angetriebenen Vorschubwalze 30a in Relation zu der Geschwindigkeit des oder der zu etikettierenden Produkte(s) P auf der Fördereinrichtung F an der Appliziereinheit 60 sicher. Dadurch wird das Auffüllen der Puffereinheit 70, nämlich das Ausbilden der Schlaufe 80, zwischen zwei Abtrennvorgängen in der Abtrenneinheit 50 erreicht. Dabei kann prinzipiell die Vorschubgeschwindigkeit der Flachmaterialbahn 20 bzw. der Etikettenbahn 22 zwischen zwei Abtrennvorgängen konstant höher sein als die Geschwindigkeit der Produkte P auf der Fördereinrichtung F. Dies entspricht einem konstanten Geschwindigkeitsprofil, d.h. v_{E}(t) = konstant, der Vorschubgeschwindigkeit v_{E} zwischen zwei Abtrennvorgängen. Es ist aber auch möglich mit einem anders gestalteten Geschwindigkeitsprofil, d.h. v_{E} = v_{E}(t), die Puffereinheit 70 mit einer Schlaufe 80 "aufzufüllen". So kann beispielsweise die Flachmaterialbahn 20 bzw. Etikettenbahn 22 unmittelbar nach einem Abtrennvorgang beginnend mit einem stark beschleunigten Vorschub sehr schnell vorgeschoben werden und daran anschließend linear oder exponentiell abgebremst werden. Als Rückkopplung kann der Steuereinheit über Sensoren, die beispielsweise an der Vorschubwalze 30a, der Andruckwalze 60a und der Fördereinrichtung F vorgesehen sein können, die aktuellen Geschwindigkeiten des oder der Produkte(s) P an der Appliziervorrichtung 10 und der Etikettenbahn 22 an der Abtrenneinheit 50 zur Verfügung gestellt werden.

Ist die Geschwindigkeit der Produkte P an der Appliziervorrichtung 10 v_{P} und erfordert der Abtrennvorgang zum Abtrennen eines Etiketts E die Zeitdauer Δt, dann entspricht die in der Puffereinheit 70 aufzunehmende Schlaufenlänge I_{S1} etwa *v*_{*P*} *. Δt .* Mit der Zeitdauer t_{E} für das Applizieren eines Etiketts E muss die Vorschubgeschwindigkeit v_{E} in erster Näherung zur Ausbildung der Schlaufe mindestens (v_{*P*} *· t*_{*E*})/(*t*_{*E*} *-* Δt) betragen. Durch Totzeiten bei den Steuervorgängen der Vorschubgeschwindigkeit ist die Geschwindigkeit in der Praxis größer zu wählen. Die Steuereinheit stellt über die Antriebsgeschwindigkeit der Vorschubwalze die Ausbildung der jeweils benötigten Schlaufenlängen zwischen zwei Abtrennvorgängen sicher. Wird keine konstante Vorschubgeschwindigkeit, d.h. v_{E} = konstant, gewählt, dann entspricht die Länge I_{S2} der in der Puffereinheit erzeugte Schlaufe 80 dem Integral über dem Geschwindigkeitsprofil v_{E} = v_{E}(t), $d . h . {l}_{S 2} = {\int }_{0}^{{t}_{E} - Δ t} {v}_{E} ( t ) d t .$

Zum Erreichen der erwünschten Entkoppelung muss I_{S1} ≤ I_{S2} erfüllt sein.

Beim Applizierens eines Etiketts E, wird zuerst ein bedrucktes Segment der Etikettenbahn 22 aus der Druckeinheit 40 der Abtrenneinheit 50 zugeführt. Das Segment der Etikettenbahn 22 wird von der nicht näher dargestellten Vorschubwalze 30a in Richtung der zu etikettierenden Oberfläche O des Produkts P geführt. Durch die selbstklebende Eigenschaft der Seite 22a der Etikettenbahn 22 bleibt es beim in Kontakttreten mit der Oberfläche O des Produkts P an diesem haften. Zur Gewährleistung einer sicheren, faltenfreien Anhaftung der Etikettenbahn 22 wird diese von der vorstehend erläuterten Andruckwalze 60a, die der Appliziereinheit 60 entspricht, auf der Oberfläche O des Produkts P angedrückt. Von diesem Zeitpunkt an bewegt sich das Ende der Etikettenbahn 22 mit der Oberfläche O des Produktes P mit der Fördergeschwindigkeit v_{P}. Jetzt lässt die Steuereinheit für weniger als (*t*_{*E*}-Δt)die Vorschubwalze mit der Vorschubgeschwindigkeit v_{E} = konstant oder wie vorstehend erläutert mit einem anderen Geschwindigkeitsprofil v_{E} = v_{E}(t) laufen, wodurch mehr Etikettenbahn 22 durch die Abtrenneinheit 50 läuft, als an der Oberfläche O des Produktes P aufgebracht wird. Dadurch wird die Schlaufe der Puffereinheit 70 mit der benötigten Länge vorzugsweise im Bereich nach der Abtrenneinheit bis zur Appliziereinheit 60 ausgebildet. Beispielsweise kann die Steuereinheit mittels einer Timerfunktion "erkennen", wann die notwendige Schlaufen länge erreicht ist. Sobald die erforderliche Schlaufen länge ausgebildet ist, wird die Etikettenbahn 22 für mindestens die Zeitdauer eines Abtrennvorganges Δt angehalten. Im Anschluss daran wird sofort das Abtrennen des Etiketts E an der Abtrenneinheit 50 ausgeführt. Ein Abreißen bzw. Beschädigen der Etiketten E wird damit vermieden.

Während des Stopps der Vorschubwalze 30a wird der Applizierungsvorgang am Produkt P durch die in der vorher ausgebildeten Schlaufe 80 "gespeicherte" Etikettenbahn 22 fortgeführt. Aus diesem Grund ist es möglich, die Etikettenbahn 22 zum Abtrennen eines Etiketts E anzuhalten, ohne dass das oder die zu etikettierende(n) Produkt(e) P angehalten oder verzögert werden müssen.

Eine weitere Möglichkeit zur Ausbildung eines Puffers bzw. einer Schlaufe kann dadurch erzielt werden, dass die Bandgeschwindigkeit des etikettierenden Produktes P beschleunigt bzw. verlangsamt wird, wobei gleichzeitig die Materialbahn mit gleicher Geschwindigkeit vorgeschoben wird.

Werden drei Appliziervorrichtungen miteinander derart kombiniert, dass die jeweiligen Andruckwalzen jeweils horizontal zu einer von den drei Produktseiten ausgerichtet sind, die orthogonal zu der von den Andruckwalzen der Appliziereinheiten aufgespannten Ebene stehen, dann können in einem Durchgang auf alle drei Seiten gleichzeitig unterschiedliche Etikette aufgebracht werden.

Abschließende sei nochmals das Prinzip und Wesen der Erfindung herausgestellt: bei allen möglichen Ausführungsformen wird zeitlich gesteuert zwischen zwei Abtrennvorgängen immer mehr Etikettenbahn an der Abtrenneinheit vorbeigeführt als am zu etikettierenden Produkt aufgebracht wird. Dadurch entsteht ein Puffer, der während der einzelnen Abtrennvorgänge aufgebraucht werden kann.

## Patentansprüche

1. Appliziervorrichtung (10) zum Aufbringen einzelner von einer Flachmaterialbahn (20) abzutrennender Flachmaterialsegmente (26), insbesondere Etiketten (E), auf Produkte (P), die kontinuierlich an der Appliziervorrichtung (10) vorbeigeführt werden, mit
a) einer Abtrenneinheit (50) zum Abtrennen eines Flachmaterialsegments (26) von der Flachmaterialbahn (20), und
b) einer Appliziereinheit (60) zum Applizieren des Flachmaterialsegments (26) auf das Produkt (P), wobei
zwischen der Abtrenneinheit (50) und der Appliziereinheit (60) eine Puffereinheit (70, 50a, 60a, 80) zum Zwischenspeichern von mindestens einem Flachmaterialsegment vorgesehen ist,
**dadurch gekennzeichnet, dass** die Puffereinheit (70, 50a, 60a, 80) so ausgebildet ist, dass sie eine aus der Flachmaterialbahn (20) zwischen der Abtrenneinheit (50) und der Appliziereinheit (60) vor jedem Abtrennen ausgebildete, veränderbare Schlaufe (80) erzeugt.

2. Appliziervorrichtung (10) nach Anspruch 1,
**dadurch gekennzeichnet, dass** die Länge der Schlaufe (80) wenigstens der Länge der Strecke entspricht, die eine Oberfläche (O) eines zu etikettierenden Produkts (P) während der Dauer des Abtrennvorganges des Flachmaterialsegments (26) an der Appliziereinheit (60) zurücklegt.

3. Appliziervorrichtung (10) nach Anspruch 1 oder 2,
**dadurch gekennzeichnet, dass** die Puffereinheit (70) eine gesteuert angetriebene Vorschubwalze (30a) und eine Andruckwalze (60a) aufweist, wobei die Vorschubwalze (30a) in der Ablöseeinheit (30) zum Vorschieben des Flachmaterialsegment (26) mit einer zu jedem Zeitpunkt vorherbestimmten Geschwindigkeit und die Andruckwalze (60a) zum Andrücken der Flachmaterialsegmente (26) an der Oberfläche (O) des Produktes (P) an der Appliziereinheit (60) vorgesehen ist.

4. Appliziervorrichtung (10) nach Anspruch 3,
**dadurch gekennzeichnet, dass** die Achsen der Vorschubwalze (30a) und Andruckwalze (60a) parallel zueinander und zu der durch die Oberfläche (O) des Produktes (P) aufgespannten Ebene angeordnet sind.

5. Appliziervorrichtung (10) nach Anspruch 3 oder 4,
**dadurch gekennzeichnet, dass** die Andruckwalze (60a) ebenfalls gesteuert angetrieben ist.

6. Appliziervorrichtung (10) nach einem der Ansprüche 3 bis 5,
**dadurch gekennzeichnet, dass** die Appliziervorrichtung (10) eine Steuereinheit zum Steuern der Geschwindigkeit der angetriebenen Vorschubwalze (30a) der Puffereinheit (70, 50a, 60a, 80) vorgesehen ist.

7. Appliziervorrichtung (10) nach Anspruch 6,
**dadurch gekennzeichnet, dass** in der Ablöseeinheit (30) ein Sensor zum Erfassen der Vorschubgeschwindigkeiten der Flachmaterialbahn (20) an der Ablöseeinheit (30) und zum Übermitteln der erfassten Vorschubgeschwindigkeit an die Steuereinheit vorgesehen ist.

8. Appliziervorrichtung (10) nach Anspruch 6 oder 7,
**dadurch gekennzeichnet, dass** an der Appliziereinheit (60) oder der Fördereinrichtung (F) ein Sensor zum Erfassen der Geschwindigkeit der Produkte (P) an der Appliziereinheit (60) und zum Übermitteln der erfassten Geschwindigkeit an die Steuereinheit vorgesehen ist.

9. Appliziervorrichtung (10) nach einem der Ansprüche 1 bis 8,
**dadurch gekennzeichnet, dass** die Flachmaterialbahn (20) aus einer Trägermaterialbahn (24) besteht, auf der eine selbstklebende Etikettenmaterialbahn (22) aufgebracht ist.

10. Appliziervorrichtung (10) nach einem der Ansprüche 1 bis 8,
**dadurch gekennzeichnet, dass** die Flachmaterialbahnbahn (20) eine trägermateriallose selbstklebende Etikettenmaterialbahn ist.

11. Applizierverfahren zum Aufbringen einzelner von einer Flachmaterialbahn abzutrennender Flachmaterialsegmente, insbesondere Etiketten, auf Produkte, die kontinuierlich an der Appliziervorrichtung vorbeigeführt werden, wobei das Verfahren die folgenden Schritte enthält:
a) Vorschieben der Flachmaterialbahn mittels einer Vorschubeinheit,
b) Abtrennen eines Flachmaterialsegments von der Flachmaterialbahn mittels einer Abtrenneinheit,
c) Anbringen des Flachmaterialsegments an dem Produkt mittels einer Appliziereinheit, und
d) Entkoppeln des Vorschubs der Flachmaterialbahn an der Abtrenneinheit von dem Vorschub der Flachmaterialbahnsegmente an der Appliziereinheit mittels einer Puffereinheit,
**dadurch gekennzeichnet, dass** das Entkoppeln im Ausbilden einer veränderbaren Schlaufe aus der Flachmaterialbahn zwischen der Abtrenneinheit und der Appliziereinheit vor jedem Abtrennen besteht.

12. Applizierverfahren nach Anspruch 11,
**dadurch gekennzeichnet, dass** die der Schlaufe entnehmbare Flachmaterialbahn wenigstens der Länge der Strecke entspricht, die das zu etikettierende Produkt während der Dauer des Abtrennens des Flachmaterialsegments an der Appliziereinheit zurücklegt.

13. Applizierverfahren nach einem der Ansprüche 11 oder 12,
**dadurch gekennzeichnet, dass** weiterhin der folgende Schritt vorgesehen ist:
Steuern des Ausbildens der Schlaufe in der Puffereinheit durch Stellen der Vorschubgeschwindigkeit der Vorschubeinheit zwischen zwei Abtrennvorgängen derart, dass die Vorschubgeschwindigkeit der Flachmaterialbahn an der Abtrenneinheit wenigstens zeitweilig größer als die Geschwindigkeit der an der Appliziervorrichtung vorbeigeführten zu etikettierenden Produkte ist.

14. Applizierverfahren nach wenigstens einem der Ansprüche 11 bis 13, **dadurch gekennzeichnet, dass** die Geschwindigkeit des Vorschubs der Flachmaterialbahn an der Ablöseeinheit erfasst wird.

15. Applizierverfahren nach wenigstens einem der Ansprüche 11 bis 14, **dadurch gekennzeichnet, dass** die Geschwindigkeit der zu etikettierenden Produkte an der Appliziereinheit oder der Fördereinrichtung erfasst wird.

16. Applizierverfahren nach wenigstens einem der Ansprüche 11 bis 15, **dadurch gekennzeichnet, dass** beim Abtrennen eines Flachmaterialsegments der Vorschub der Flachmaterialbahn an der Abtrenneinheit mindestens für die Dauer des Abtrennens angehalten wird.

## Claims

1. An application device (10) for applying individual flat material segments (26) which are to be separated from a flat material web (20), in particular labels (E), to products (P) which are moved continuously past the application device (10), comprising
a) a separation unit (50) for separating a flat material segment (26) from the flat material web (20), and
b) an application unit (60) for applying the flat material segment (26) to the product (P), whereas
a buffer unit (70, 50a, 60a, 80) for the intermediate storage of at least one flat material segment is provided between the separation unit (50) and the application unit (60),
**characterised in that** the buffer unit (70, 50a, 60a, 80) is so adapted that it produces a variable loop (80) formed from the flat material web (20) between the separation unit (50) and the application unit (60) prior to each separation operation.

2. An application device (10) as set forth in claim 1 **characterised in that** the length of the loop (80) corresponds at least to the length of the distance which a surface (O) of a product (P) to be labelled covers during the duration of the separation operation of the flat material segment (26) at the application unit (60).

3. An application device (10) as set forth in claim 1 or 2 **characterised in that** the buffer unit (70) has a controlledly driven feed roller (30a) and a pressure roller (60a), wherein the feed roller (30a) is provided in the detachment unit (30) for feeding the flat material segment (26) at a speed which is predetermined at any time and the pressure roller (60a) is provided for pressing the flat material segments (26) against the surface (O) of the product (P) at the application unit (60).

4. An application device (10) as set forth in claim 3 **characterised in that** the axes of the feed roller (30a) and the pressure roller (60a) are arranged parallel to each other and to the plane defined by the surface (O) of the product (P).

5. An application device (10) as set forth in claim 3 or claim 4 **characterised in that** the pressure roller (60a) is also controlledly driven.

6. An application device (10) as set forth in one of claims 3 through 5 **characterised in that** the application device (10) has a control unit for controlling the speed of the driven feed roller (30a) of the buffer unit (70, 50a, 60a, 80).

7. An application device (10) as set forth in claim 6 **characterised in that** provided in the detachment unit (30) is a sensor for detecting the feed speeds of the flat material web (20) at the detachment unit (30) and for communicating the detected feed speed to the control unit.

8. An application device (10) as set forth in claim 6 or claim 7 **characterised in that** provided at the application unit (60) or the conveyor device (F) is a sensor for detecting the speed of the products (P) at the application unit (60) and for communicating the detected speed to the control unit.

9. An application device (10) as set forth in one of claims 1 through 8 **characterised in that** the flat material web (20) comprises a carrier material web (24) on which is disposed a self-adhesive label material web (22).

10. An application device (10) as set forth in one of claims 1 through 8 **characterised in that** the flat material web (20) is a carrier material-less, self-adhesive label material web.

11. An application method of applying individual flat material segments which are to be separated from a flat material web, in particular labels, to products which are moved continuously past the application device, wherein the method includes the following steps:
a) feeding the flat material web by means of a feed unit,
b) separating a flat material segment from the flat material web by means of a separation unit,
c) applying the flat material segment to the product by means of an application unit, and
d) decoupling the feed of the flat material web at the separation unit from the feed of the flat material web segments at the application unit by means of a buffer unit,
**characterised in that** decoupling involves the formation of a variable loop of the flat material web between the separation unit and the application unit prior to each separation operation.

12. An application method as set forth in claim 11 **characterised in that** the flat material web which can be taken from the loop corresponds at least to the length of the distance which the product to be labelled covers during the duration of the separation operation of the flat material segment at the application unit.

13. An application method as set forth in one of claims 11 and 12 **characterised in that** there is further provided the following step:
controlling the formation of the loop in the buffer unit by setting the feed speed of the feed unit between two separation operations in such a way that the feed speed of the flat material web at the separation unit is at least temporarily greater than the speed of the products to be labelled which are moved past the application device.

14. An application method as set forth in at least one of claims 11 through 13 **characterised in that** the speed of the feed of the flat material web is detected at the detachment unit.

15. An application method as set forth in at least one of claims 11 through 14 **characterised in that** the speed of the products to be labelled is detected at the application unit or the conveyor device.

16. An application method as set forth in at least one of claims 11 through 15 **characterised in that** upon separation of a flat material segment the feed of the flat material web at the separation unit is stopped at least for the duration of the separation operation.

## Revendications

1. Dispositif d'application (10) pour appliquer des segments de matériau plat (26) individuels, en particulier des étiquettes (E), à séparer d'une bande de matériau plat (20), sur des produits (P) qui sont déplacés en continu devant le dispositif d'application (10), comportant
a) une unité de séparation (50) destinée à séparer un segment de matériau plat (26) d'une bande de matériau plat (20), et
b) une unité d'application (60) destinée à appliquer le segment de matériau plat (26) sur le produit (P),
une unité tampon (70, 50a, 60a, 80), pour le stockage temporaire d'au moins un segment de matériau plat (26), étant prévue entre l'unité de séparation (50) et l'unité d'application (60),
**caractérisé en ce que** l'unité tampon (70, 50a, 60a, 80) est conçue de telle sorte qu'elle génère dans ou avec la bande de matériau plat (20) une boucle (80) variable, formée entre l'unité de séparation (50) et l'unité d'application (60) avant chaque séparation.

2. Dispositif d'application (10) selon la revendication 1, **caractérisé en ce que** la longueur de la boucle (80) correspond au moins à la longueur du trajet qu'une surface (O) d'un produit (P) à étiqueter parcourt dans l'unité d'application (60) pendant la durée du processus de séparation du segment de matériau plat (26).

3. Dispositif d'application (10) selon la revendication 1 ou 2, **caractérisé en ce que** l'unité tampon (70) comporte un cylindre entraîneur (30a) à entraînement commandé et un cylindre de pression (60a), le cylindre entraîneur (30a) étant prévu dans l'unité de décollement (30) pour faire avancer le segment de matériau plat (26) avec un vitesse prédéfinie à chaque instant, et le cylindre de pression (60a) étant prévu au niveau de l'unité d'application (60) pour presser les segments de matériau plat (26) sur la surface (O) du produit (P).

4. Dispositif d'application (10) selon la revendication 3, **caractérisé en ce que** les axes du cylindre entraîneur (30a) et du cylindre de pression (60a) sont parallèles l'un à l'autre et parallèles au plan déployé par la surface (O) du produit (P).

5. Dispositif d'application (10) selon la revendication 3 ou 4, **caractérisé en ce que** le cylindre de pression (60a) est également un cylindre à entraînement commandé.

6. Dispositif d'application (10) selon l'une quelconque des revendications 3 à 5, **caractérisé en ce que**, dans le dispositif d'application (10), il est prévu une unité de commande destinée à commander la vitesse du cylindre entraîneur (30a) actionné dans l'unité tampon (70, 50a, 60a, 80).

7. Dispositif d'application (10) selon la revendication 6, **caractérisé en ce que**, dans l'unité de décollement (30), il est prévu un capteur destiné à enregistrer les vitesses d'avance de la bande de matériau plat (20) au niveau de l'unité de décollement (30) et à transmettre la vitesse d'avance enregistrée vers l'unité de commande.

8. Dispositif d'application (10) selon la revendication 6 ou 7, **caractérisé en ce que**, dans l'unité d'application (60) ou dans l'unité de transport (F), il est prévu un capteur destiné à enregistrer la vitesse du produit (P) dans l'unité d'application (60) et à transmettre la vitesse enregistrée vers l'unité de commande.

9. Dispositif d'application (10) selon l'une quelconque des revendications 1 à 8, **caractérisé en ce que** la bande de matériau plat (20) est formée par une bande de matériau support (24) sur laquelle est déposée une bande de matériau pour étiquette (22) autoadhésive.

10. Dispositif d'application (10) selon l'une quelconque des revendications 1 à 8, **caractérisé en ce que** la bande de matériau plat (20) est une bande de matériau pour étiquette autoadhésive sans matériau support.

11. Procédé d'application destiné à l'application de segments de matériau plat individuels, en particulier des étiquettes, à séparer ou à enlever d'une bande de matériau plat, sur des produits qui sont déplacés en continu devant le dispositif d'application, ledit procédé comportant les étapes suivantes :
a) déplacement de la bande de matériau plat au moyen d'une unité d'avance ou d'avancement,
b) séparation d'un segment de matériau plat dans la bande de matériau plat au moyen d'une unité de séparation,
c) application du segment de matériau plat sur le produit au moyen d'une unité d'application, et
d) découplage entre l'avance de la bande de matériau plat dans l'unité de séparation et l'avance des segments de matériau plat dans l'unité d'application au moyen d'une unité tampon,
**caractérisé en ce que** le découplage consiste à réaliser une boucle variable dans ou avec la bande de matériau plat entre l'unité de séparation et l'unité d'application avant chaque processus ou opération de séparation.

12. Procédé d'application selon la revendication 11, **caractérisé en ce que** la bande de matériau plat présente dans la boucle correspond au moins à la longueur du trajet qu'un produit à étiqueter parcourt dans l'unité d'application pendant la durée du processus de séparation du segment de matériau plat.

13. Procédé d'application selon la revendication 11 ou 12, **caractérisé en ce qu'**il est prévu en outre l'étape suivante :
- commande de la formation de la boucle dans l'unité tampon par le réglage de la vitesse d'avance de l'unité d'avance entre deux processus de séparation, de telle sorte que la vitesse d'avance de la bande de matériau plat dans l'unité de séparation est au moins par moments supérieure à la vitesse des produits à étiqueter déplacés devant le dispositif d'application (10).

14. Procédé d'application selon au moins l'une quelconque des revendications 11 à 13, **caractérisé en ce que** la vitesse d'avance de la bande de matériau plat est enregistrée ou acquise au niveau de l'unité de décollement.

15. Procédé d'application selon au moins l'une quelconque des revendications 11 à 14, **caractérisé en ce que** la vitesse des produits à étiqueter est enregistrée ou acquise au niveau de l'unité d'application ou de l'unité de transport.

16. Procédé d'application selon au moins l'une quelconque des revendications 11 à 15, **caractérisé en ce que**, pendant la séparation d'un segment de matériau plat, l'avance de la bande de matériau plat dans l'unité de séparation est arrêtée au moins pendant la durée du processus de séparation
